# EUROPÄISCHE PATENTSCHRIFT

(11) **EP 0 484 563 B1**
(45) Veröffentlichungstag und Bekanntmachung des Hinweises auf die Patenterteilung: **18.05.1994**
(21) Anmeldenummer: 90121098.9
(22) Anmeldetag: 03.11.1990
(51) Int. Cl.: E01F 7/04

(54) **Auffangzaun für Lawinen, Steinschlag oder Holzschlag**
Fence for avalanches, rockfall or felling
Filet pare-avalanche, chute de pierres ou abattage de bois

(43) Veröffentlichungstag der Anmeldung: 13.05.1992
(73) Patentinhaber: ISOFER AG, CH-8934 Knonau (CH)
(72) Erfinder: Testi, Roman, CH-8907 Wettswil (CH)
(74) Vertreter: Morva, Tibor

(56) Entgegenhaltungen:
- CH-A- 357 085
- FR-A- 2 605 653

## Beschreibung

Die vorliegende Erfindung betrifft für Lawinen, Steinschlag oder Holzschlag mit mindestens einem mit seinem oberen Rand an einem Aufhängeseil und mit seinem unteren Rand an einem in Bodennähe geführten Bodenseil befestigten Netz, mit das Aufhängeseil in einem Abstand vom Boden haltenden Stützen und mit beim Ueberschreiten einer vorbestimmten Seilzugskraft die Verlängerung des Aufhänge- und des Bodenseiles unter Energieaufnahme zulassenden, im Netzbereich liegenden Seilzugbremselementen, wobei mindestens zwei, mindestens zwei Aufhängeseilbereiche aufweisende Aufhängeseile (8, 9) und mindestens zwei, mindestens zwei Bodenseilbereiche aufweisende Bodenseile (12, 13) vorgesehen sind und das Netz (18) aufeinanderfolgend in jedem der in einer Reihe angeordneten Aufhängeseilbereiche an einem anderen Aufhängeseil (8, 9) befestigt und aufeinanderfolgend in jedem der in einer Reihe angeordneten Bodenseilbereiche mit einem anderen Bodenseil (12, 13) verbunden ist und die für jedes Aufhängeseil (8, 9) und für jedes Bodenseil (12, 13) vorgesehenen Seilzugbremselemente (14, 15, 16, 17) an vom Netz (18) freien Aufhängeseilbereichen der Aufhängeseile (8, 9) und an vom Netz (18) freien Bodenseilbereichen der Bodenseile (12, 13) angeschlossen sind.

Ein Auffangzaun der eingangs erwähnten Art wird bereits benutzt. Bei diesem Auffangzaun kreuzen sich sowohl die beiden Aufhängeseile als auch die beiden Bodenseile zwischen je zwei benachbarten Stützen. An den Kreuzungsstellen sind die sich kreuzenden Seile aneinander geführt. Die Befestigung des Netzes wechselt vom einen auf das andere Aufhängeseil und vom einen auf das andere Bodenseil bei jeder in der Reihe aufeinanderfolgenden Kreuzungsstelle. Die das Netz tragenden, von Kreuzungsstelle zu Kreuzungsstelle reichenden Aufhängeseilbereiche der Aufhängeseile und Bodenseilbereiche der Bodenseile liegen neben den Stützen. Das Netz ist mit Ausnahme an der ersten und an der letzten Stütze an den Kreuzungsstellen der Seile befestigt. Die vom Netz freien Aufhängeseilbereiche der Aufhängeseile und die vom Netz freien Bodenseilbereiche der Bodenseile sind an den Stützen geführt und tragen Seilzugbremselemente. Dieser Auffangzaun dient in der Regel zur Sicherung von Verkehrswegen, wie Strassen, Eisenbahnen oder Wasserstrassen, kann aber auch ausserhalb der Bereiche von Verkehrswegen zum Schutze von Menschen, Tieren oder Gebäuden eingesetzt werden. Wenn der bekannte Auffangzaun unter sehr steilen und hohen Berghängen mit überdurchschnittlich grosser Fallhöhe oder ganz allgemein an Stellen, wo Massen mit überdurchschnittlich hoher kinetischer Energie aufgefangen werden müssen, eingesetzt wird, kann dieser Auffangzaun seine Aufgabe nicht voll erfüllen. Die das Netz tragenden Seile sind nämlich an den Kreuzungsstellen, wo das Netz befestigt ist, aneinander und nicht an ortsfesten Stützen geführt. Aus diesem Grunde können grosse Seilverlängerungen auftreten, die ein Zusammenfallen des gespannten Netzes nicht nur im beanspruchten Auffangbereich, sondern auch in den benachbarten unbeanspruchten Bereichen verursachen.

Aus der FR-A-2605653 ist ein Auffangzaun mit mehreren an Stützen talseitig in einer Reihe gehaltenen, rechteckigen Netzen bekannt. Die Randmaschen jedes Netzes sind an einem das Netz umrahmenden Randseil befestigt. Die vier Ecken des Randseils sind an über die angrenzenden zwei Stützen oben und unten gleitend geführten Netzhalteseilen angekuppelt. Die Netzhalteseile sind bergseitig von den Stützen mit Zwischenschaltung von Seilzugbremselementen an Bodenankern abgespannt. Die Bodenverankerungsstelle und die Seilzugbremselemente liegen in der bergseitigen Gefahrenzone des Auffangzaunes. Bei einem Seiltreffer laufen die Seilzugbremselemete aus, so dass der Netzvorhang sofort an seiner Schutzhöhe verliert. Sollte der Seiltreffer sogar zum Seilbruch führen, so fällt der Schutz vollständig aus. Die Netzeinfall-Energie überträgt sich unmittelbar auf die bei Zugbeanspruchung starren Rückhalteseile der Stützen, was zu einer aufwendigen Rückhalteseil-Verankerung führt. Dieser Auffangzaun ist daher wegen den in der bergseitigen Gefahrenzone liegenden Netzhalteseilen zu unsicher und wegen den erforderlichen aufwendigen Rückhalteseil-Verankerungen wirtschaftlich nachteilig.

Aus der CH-A-357085 ist eine Anordnung zur Verankerung des Bodenseiles eines für Lawinenschutz eingesetzten Auffangzaunes bekannt. Das Aufhängeseil des Auffangnetzes ist dabei auf Stützen geführt. Das Bodenseil wird an mehreren Bodenankern befestigt. Bei dieser Art der Befestigung des Bodenseiles an den Bodenankern besteht die Gefahr eines Seilrisses, weil die durch die aufzufangende Lawine verursachte Seilkraft sehr hohe Werte erreichen kann, da das bei Zugbeanspruchung starre Bodenseil beinahe senkrecht zur Sturzrichtung der Lawine steht. Sobald das Bodenseil gerissen ist, ist die Schutzwirkung des Netzes praktisch aufgehoben. Dieser Auffangzaun kann daher nur Lawinen mit einer verhältnismässig bescheidenen kinetischen Energie auffangen.

Die Aufgabe der vorliegenden Erfindung ist es einen Auffangzaun zu entwickeln, der Lawinen, Steinschläge und Langholzrutschungen mit überdurchschnittlich grosser kinetischer Energie mit Sicherheit auffangen kann, der nach Auffangen von Lawinen, Steinschlägen oder Holzschlägen einfach wieder betriebsbereit gemacht werden kann und wirtschaftlich vorteilhaft ist.

Die gestellte Aufgabe ist dadurch gelöst, dass sowohl die beiden Aufhängeseile als auch die beiden Bodenseile jeweils parallel zueinander verlaufen und voneinander unabhängig an jeder Stütze längsverschieblich geführt sind und die Aufhängeseilbereiche der Aufhängeseile und die Bodenseilbereiche der Bodenseile zwischen je zwei benachbarten Stützen liegen, wobei innerhalb der einzelnen Aufhänge- und Bodenseilbereiche das Netz an Seilen ohne Seilzugbremselemente befestigt ist und die das Netz tragenden Seile unmittelbar in den nächsten benachbarten Bereichen Seilzugbremselemente aufweisen. Diese Massnahmen ermöglichen, dass beim Auffangen einer Masse mit verhältnismässig grosser kinetischer Energie die Verlängerung des an ortsfesten Stützen geführten Aufhänge- und/oder des Bodenseiles durch Ansprechen der Seilzugbremselemente in tragbarem Rahmen bleibt und das Netz weder örtlich eng begrenzte Dehnungen aufnehmen muss, noch an Schutzhöhe wesentlich verliert. Die Seilzugbremselemente liegen ausserdem ausserhalb der bergseitigen Gefahrenzone. Dank dieser Anordnung kann auch der Abstand der Stützen grösser gewählt werden, wodurch einerseits die Wahrscheinlichkeit des direkten Treffens der Stützen durch herunterstürzende Massen kleiner wird und anderseits wirtschaftliche Vorteile erreichbar sind. Es ist auch von der Montage des Auffangzaunes her vorteilhaft, wenn die Aufhängeseilbereiche der Aufhängeseile und die Bodenseilbereiche der Bodenseile zwischen je zwei benachbarten Stützen liegen.

Um Bodenverankerungen zu sparen, können die Bodenseile an den Fussteilen der Stützen geführt sein.

Um die Schutzwirkung des Auffangzaunes auch gegen herunterstürzende Massen mit verhältnismässig kleinen Abmessungen durch genauere Bodenführung zu verbessern, können für die mit dem Netz verbundenen Bodenseile mehr bodenverankerte Führungselemente vorgesehen sein als Stützen vorhanden sind. Zum gleichen Zweck kann bei am Fussteil der Stützen geführten Bodenseilen das mit dem Netz verbundene Bodenseil in Bodennähe zwischen zwei Stützen mittels Bodenanker geführt sein. Um Seilrisse beim Auftreffen grosser Massen zu verhindern, kann dabei zwischen dem Bodenseil und dem Bodenanker ein Seilzugbremselement angeordnet sein.

Im folgenden wird anhand der beiliegenden Zeichnungen ein Ausführungsbeispiel der Erfindung näher beschrieben. Es zeigen:
- Fig.1: einen Auffangzaun in Vorderansicht,
- Fig.2: in Seitenansicht und
- Fig.3: von oben.

In Fig.1 ist ein Auffangzaun in der Vorderansicht schematisch dargestellt. Fig.2 zeigt diesen Auffangzaun in einem einfach angedeuteten Steilhang von der Seite. Die in dieser Figur schematisch eingezeichneten Tannen haben rein symbolischen Charakter und geben insbesondere über die Masstabsverhältnisse zum Auffangzaun keine Auskunft.

Es sind vier am Boden schwenkbar verankerte Stützen 1, 2, 3, 4 vorgesehen, die mittels Rückhalteseile 5 an den von den Fussteilen der Stützen 1, 2, 3, 4 Hang aufwärts liegenden Bodenankern 6 befestigt sind. Diese Rückhalteseile 5 sind mit Seilzugbremselementen 7 ausgerüstet. Diese Seilzugbremselemente 7 sind beispielsweise in der Schweizer Patent Nr. 668.300 beschrieben und sind in der Lage beim Ueberschreiten einer vorbestimmten Seilzugskraft die Verlängerung der Rückhalteseile 5 unter Energieaufnahme zuzulassen.

Die Stützen 1, 2, 3, 4 führen an ihrem oberen Endbereich vom Boden beabstandet zwei Aufhängeseile 8, 9, die seitlich an den Bodenankern 10 und 11 abgespannt sind. Die Aufhängeseile 8, 9 sind in den Stützen 1, 2, 3, 4 längsverschiebbar geführt. An den Fussteilen der Stützen 1, 2, 3, 4 sind in Bodennähe zwei Bodenseile 12, 13 längsverschiebbar geführt. Sowohl die Aufhängeseile 8, 9 als auch die Bodenseile 12, 13 sind mit Seilzubremselementen 14, 15, 16, 17 ausgerüstet. Beim Ueberschreiten einer vorbestimmten Seilzugskraft rutscht das unter Reibschluss und Deformation in einer Schlaufenform gehaltene Seil, die Schlaufe verkleinert sich dabei und das gestreckte Seil wird länger. Bei dieser Seilverlängerung wird an den Reib- und Deformationsstellen des Seiles Energie verbraucht, wie es im vorerwähnten Schweizer Patent beschrieben ist. Grundsätzlich kann jedes andere geeignete Seilzugbremselement auch verwendet werden.

Der in den Figuren 1, 2 und 3 dargestellte Auffangzaun ist mit zwei, drei Aufhängeseilbereiche aufweisenden Aufhängeseilen (8, 9) und mit zwei, drei Bodenseilbereiche aufweisenden Bodenseilen (12, 13) ausgerüstet. Die Aufhängeseilbereiche und die Bodenseilbereiche liegen zwischen den benachbarten Stützen 1 und 2, 2 und 3, 3 und 4. Es ist ein Netz 18 aus Drahtseil vorgesehen, das zum Auffangen von Lawinen, Steinschlägen und Holzschlägen bestimmt ist. Dieses Netz 18 ist in jedem aufeinanderfolgenden Aufhängeseilbereich an einem anderen Aufhängeseil 8, 9 befestigt und in jedem aufeinanderfolgenden Bodenseilbereich mit einem anderen Bodenseil 12, 13 verbunden. So ist es zwischen den Stützen 1 und 2 sowie 3 und 4 mit seinem oberen Rand am Aufhängeseil 9 befestigt und an seinem unteren Rand mit dem Bodenseil 13 verbunden. Zwischen den Stützen 2 und 3 ist das Netz 18 am anderen Aufhängeseil 8 befestigt und mit dem anderen Bodenseil 12 verbunden. Die Seilzugbremselemente 14, 15, 16, 17 sind in das vom Netz 18 freien Aufhängeseil 8, 9 bzw. Bodenseil 12, 13 eingefügt. So sind die Seilzugbremselemente 14 und 16 zwischen den Stützen 1 und 2, bzw. 3 und 4 in das Aufhängeseil 8 und in das Bodenseil 12 eingefügt. Zwischen den Stützen 2 und 3 sind hingegen die Seilzugbremselemente 15 und 17 im Aufhängeseil 9 und im Bodenseil 13 zu finden.

Um die Schutzwirkung des Auffangzaunes auch für Kleingeröll aufrechtzuerhalten, wird für das Netz 18 eine möglichst genaue Bodenanpassung angestrebt. Diese genaue Bodenführung erreicht man im allgemeinen, indem es mehr bodenverankerte Führungselemete als Stützen 1, 2, 3, 4 vorgesehen sind. So ist das Netz 18 zwischen den beiden Stützen 2 und 3 über das Bodenseil 12 durch ein Bodenanker 19 zusätzlich geführt. Zwischen dem mit dem Netz 18 verbundenen Bodenseil 12 und dem Bodenanker 19 ist ein Seilzugbremselement 20 angeordnet.

Die Wirkungsweise des Auffangzaunes ist die folgende:
Es sei angenommen, dass zwischen den Stützen 2 und 3 ein grosser Stein in das Netz 18 fällt. In diesem Fall wird sich das Netz 18 in diesem Bereich talwärts ausdehnen und die in diesem Bereich das Netz 18 haltenden Seile, Aufhängeseil 8 und Bodenseil 12, mitnehmen. Diese Seile müssen nachgeben und durch Energieaufnahme den Aufprall des Steines dämpfen. Die in den benachbarten Bereichen, zwischen den Stützen 1 und 2 sowie 3 und 4 liegenden Seilzugbremselemente 14 und 16 erfüllen diese Aufgabe. Die das Netz 18 tragenden Seile, Aufhängeseil 8 und Bodenseil 12 werden beim Auffangen des erwähnten Steines im Auffangbereich, zwischen den Stützen 2 und 3 nicht gestreckt, wodurch allfällige Netzrisse vermieden werden können. Das am Bodenanker 19 befestigte Seil ist über das Seilzugbremselement 20 am das Netz 18 tragenden Bodenseil 12 angeschlossen, so dass sich das Bodenseil 12 an dieser Stelle auch talwärts ausdehnen kann und nicht reisst. Das Seilzugbremselement 20 entzieht aus dem Netz 18 auch Energie und trägt zur Dämpfung des Aufpralles des angenommenen Steines bei. Da die schwenkbaren Stützen 1, 2, 3, 4 über Seilzugbremselemente 7 an den Bodenankern 6 befestigt sind, werden beim Auftreffen einer grossen energiereichen Masse auf das Netz 18 auch diese Seilzugbremselemente 7 unter Energieaufnahme ansprechen und die Verlängerung der Rückhalteseile 5 zulassen. Die Rückhalteseile 5 tragen somit auch zur Dämpfung des Aufpralles des angenommenen Steines bei. Die Vorgänge sind beim Auftreffen von Massen mit grosser kinetischer Energie zwischen anderen oder zwischen mehreren Stützen 1, 2, 3, 4 ähnlich.

Dadurch, dass die Aufhängeseile und die Bodenseile in mehrere, gleich lange Bereiche unterteilt sind und innerhalb der einzelnen Bereiche das Netz an Seilen ohne Seilzugbremselemente befestigt ist und die das Netz tragenden Seile unmittelbar in den nächsten benachbarten Bereichen Seilzugbremselemente aufweisen, kann der Auffangzaun Lawinen, Steinschläge und Holzschläge mit überdurchschnittlich grosser kinetischer Energie auffangen. Es ist wesentlich, dass die Seilzugbremselemente in nächster Nähe der das Netz tragenden Seilteile angeordnet sind, um die ausserhalb des Auffangbereiches liegenden Stützen und Netzteile nicht unnötig zu beanspruchen.

Die durch den Auffangzaun aufgefangenen Massen, möglicherweise mit Ausnahme von Schnee, müssen spätestens bei voll ausgefahrenen Seilzugbremselementen aus dem Netz 18 entfernt werden. Die beim Auffangen einer grossen Masse gestreckten Seile, Aufhängeseile 8, 9, Bodenseile 12, 13, Rückhalteseile 5 müssen wieder gespannt und dabei die ausgefahrenen Seilzugbremselemente 7, 14, 15, 16, 17, 20 ersetzt werden. Bei der beschriebenen Anordnung ist das Auswechseln der ausgefahrenen Seilzugbremselemente 7, 14, 15, 16, 17, 20 besonders einfach, weil diese Elemente an freiliegenden Seilen, meistens über leicht lösbare Seilkupplungselemente angeschlossen sind. Die Betriebsbereitschaft des Auffangzaunes kann daher kostengünstig und einfach wieder erstellt werden.

Selbstverständlich kann ein Auffangzaun mit den beanspruchten Merkmalen auch mit starren anstatt schwenkbaren Stützen ausgeführt sein. Bei starren Stützen entfallen in der Regel die Rückhalteseile.

## Patentansprüche

1. Auffangzaun für Lawinen, Steinschlag oder Holzschlag mit mindestens einem mit seinem oberen Rand an einem Aufhängeseil (8, 9) und mit seinem unteren Rand an einem in Bodennähe geführten Bodenseil (12, 13) befestigten Netz (18), mit das Aufhängeseil in einem Abstand vom Boden haltenden Stützen (1, 2, 3, 4) und mit beim Ueberschreiten einer vorbestimmten Seilzugskraft die Verlängerung des Aufhänge- und des Bodenseiles unter Energieaufnahme zulassenden, im Netzbereich liegenden Seilzugbremselemente (14, 15, 16, 17), wobei mindestens zwei, mindestens zwei Aufhängeseilbereiche aufweisende Aufhängeseile (8, 9) und mindestens zwei, mindestens zwei Bodenseilbereiche aufweisende Bodenseile (12, 13) vorgesehen sind und das Netz (18) aufeinanderfolgend in jedem der in einer Reihe angeordneten Aufhängeseilbereiche an einem anderen Aufhängeseil (8, 9) befestigt und aufeinanderfolgend in jedem der in einer Reihe angeordneten Bodenseilbereiche mit einem anderen Bodenseil (12, 13) verbunden ist und die für jedes Aufhängeseil (8, 9) und für jedes Bodenseil (12, 13) vorgesehenen Seilzugbremselemente (14, 15, 16, 17) an vom Netz (18) freien Aufhängeseilbereichen der Aufhängeseile (8, 9) und an vom Netz (18) freien Bodenseilbereichen der Bodenseile (12, 13) angeschlossen sind, **dadurch gekennzeichnet, dass** sowohl die beiden Aufhängeseile (8, 9) als auch die beiden Bodenseile (12, 13) jeweils parallel zueinander verlaufen und voneinander unabhängig an jeder Stütze (1, 2, 3, 4) längsverschieblich geführt sind und die Aufhängeseilbereiche der Aufhängeseile (8, 9) und die Bodenseilbereiche der Bodenseile (12, 13) zwischen je zwei benachbarten Stützen (1, 2, 3, 4) liegen, wobei innerhalb der einzelnen Aufhänge- und Bodenseilbereiche das Netz (18) an Seilen (8, 9, 12, 13) ohne Seilzugbremselemente (14, 15, 16, 17) befestigt ist und die das Netz (18) tragenden Seile (8, 9, 12, 13) unmittelbar in den nächsten benachbarten Bereichen Seilzugbremselemente (14, 15, 16, 17) aufweisen.

2. Auffangzaun nach Anspruch 1, **dadurch gekennzeichnet, dass** die Bodenseile (12, 13) an den Fussteilen der Stützen (1, 2, 3, 4) geführt sind.

3. Auffangzaun nach einem der Ansprüche 1 bis 2, **dadurch gekennzeichnet, dass** für die mit dem Netz (18) verbundenen Bodenseile (12, 13) mehr bodenverankerte Führungselemente vorgesehen sind als Stützen (1, 2, 3, 4) vorhanden sind.

4. Auffangzaun nach den Ansprüchen 1 und 2, **dadurch gekennzeichnet, dass** das mit dem Netz (18) verbundene Bodenseil (12) in Bodennähe zwischen zwei Stützen (2, 3) mittels Bodenanker (19) geführt ist.

## Claims

1. A fence for avalanches, rockfall or felling, with at least one net (18) attached with its upper edge to a suspension rope (8, 9) and with its lower edge to a floor rope (12, 13) guided near the floor and with supports (1, 2, 3, 4) holding the suspension rope at a distance from the floor and with cable pull brake elements (14, 15, 16, 17) which lie in the zone of the net and which on exceeding a predefined cable pull force allow the extension of the suspension rope and the floor rope under the absorption of energy, whereby there are provided at least two suspension ropes (8, 9) provided with at least two suspension rope zones and at least two floor ropes (12, 13) provided with at least two floor rope zones and that the net (18) is successively attached in each of the suspension rope zones arranged in a row to an other suspension rope (8, 9), and that the net (18) is successively attached in each of the floor rope zones arranged in a row to an other floor rope (12, 13), and that the cable pull brake elements (14, 15, 16, 17) provided for each suspension rope (8, 9) and for each floor rope (12, 13) are connected to suspension rope zones of the suspension ropes (8, 9) which are free from the net (18) and to floor rope zones of the floor ropes (12, 13) which are free from the net (18), characterized in that both the two suspension ropes (8, 9) as well as the two floor ropes (12, 13) each extend parallel with respect to one another and that they are longitudinally displaceably guided on each support (1, 2, 3, 4) independently from one another and that the suspension rope zones of the suspension ropes (8, 9) and the floor rope zones of the floor ropes (12, 13) are each situated between two adjacent supports (1, 2, 3, 4), with the net being attached within the individual suspension and floor rope zones to ropes (8, 9, 12, 13) without cable pull brake elements (14, 15, 16, 17) and with the ropes (8, 9, 12, 13) carrying the net (18) being provided with cable pull brake elements (14, 15, 16, 17) in the directly adjacent zones.

2. A fence as claimed in claim 1, characterized in that the floor ropes (12, 13) are guided on the base parts of the supports (1, 2, 3, 4).

3. A fence as claimed in one of the claims 1 to 2, characterized in that more floor-anchored guiding elements are provided for the floor ropes connected with the net (18) than there are supports (1, 2, 3, 4).

4. A fence as claimed in claims 1 and 2, characterized in that the floor rope (12) connected with the net (18) is guided in the vicinity of the floor between two supports (2, 3) by means of a floor anchor (19).

## Revendications

1. Filet pare-avalanche, chute de pierres ou abattage de bois avec au moins un filet (18) fixé par son bord supérieur à un câble de suspension (8,9) et par son bord inférieur à un câble de sol (12, 13) placé à proximité du sol, avec des piliers (1, 2, 3, 4) écartant le câble de suspension du sol et avec des éléments de frein à câble (14, 15, 16, 17) disposés au niveau du filet et permettant un prolongement des câbles de suspension et de sol sous absorption d'énergie dans le cas où une force de transmisssion prédéterminée est dépassée, avec au moins deux câbles de suspension (8,9) dotés d'au moins deux secteurs de câble de suspension et au moins deux câbles de sol (12, 13) dotés d'au moins deux secteurs de câble de sol, et le filet (18) étant fixé en série dans chacun des secteurs de câble de suspension agencés les uns après les autres à un autre câble de suspension (8,9) et relié en série dans chacun des secteurs arrangés les uns après les autres à un autre câble de sol (12, 13), et les éléments de frein à câble (14, 15, 16, 17) prévus pour chaque câble de suspension (8, 9) et pour chaque câble de sol (12, 13) étant raccordés à des secteurs de câble de suspension sans filet (18) des câbles de suspension (8, 9) et dans des secteurs des câbles de sol sans filet (18) des câbles de sol (12, 13), **caractérisé par le fait qu**'aussi bien les deux câbles de suspension (8, 9) que les deux câbles de sol (12, 13) sont disposés parallèlement les uns par rapport aux autres et placés indépendamment les uns des autres, décalés en longueur, sur chaque pilier (1, 2, 3, 4) et que les secteurs de câble de suspension des câbles de suspension (8, 9) et les secteurs des câbles de sol des câbles de sol (12, 13) sont situés entre deux piliers avoisinnants (1, 2, 3, 4), le filet (18) étant fixé, à l'intérieur des différents secteurs de câble de suspension et de câble de sol, à des câbles (8, 9, 12, 13) sans éléments de frein à câble (14, 15, 16, 17) et que les câbles (8, 9, 12, 13) portant le filet (18) sont dotés, dans le secteur immédiatement avoisinnant, d'éléments de frein à câble (14, 15, 16, 17).

2. Filet pare-avalanche selon revendication 1, **caractérisé par le fait que** les câbles de sol (12, 13) sont placés au niveau des pieds des piliers (1, 2, 3, 4).

3. Filet pare-avalanche selon l'une des revendications 1 à 2, **caractérisé par le fait que** le nombre des éléments de guidage ancrés dans le sol prévus pour les câbles de sol (12, 13) reliés au filet (18) dépasse celui des piliers (1, 2, 3, 4).

4. Filet pare-avalanche selon les revendications 1 et 2, **caractérisé par le fait que** le câble de sol (12) relié au filet (18) est mené à proximité du sol entre deux piliers (2, 3) au moyen d'une ancre de sol (19).
